# EUROPÄISCHE PATENTSCHRIFT

(11) **EP 1 629 905 B1**
(45) Veröffentlichungstag und Bekanntmachung des Hinweises auf die Patenterteilung: **09.04.2008**
(21) Anmeldenummer: 05018267.4
(22) Anmeldetag: 23.08.2005
(51) Int. Cl.: B21D 39/03

(54) **Fixierverfahren und -vorrichtung**
Method and device for joining two parts
Méthode et dispositif pour joindre deux pièces

(30) Priorität: 25.08.2004 DE 102004041306
(43) Veröffentlichungstag der Anmeldung: 01.03.2006
(73) Patentinhaber: Behr GmbH & Co. KG, 70469 Stuttgart (DE)
(72) Erfinder: Bergschneider, Jörg, Dipl.-Ing., 70619 Stuttgart (DE); Kreutzer, Josef, 83362 Surberg/Hallabruck (DE); Stocker, Robert, 75428 Illingen (DE)

(56) Entgegenhaltungen:
- US-B1- 6 213 381
- PATENT ABSTRACTS OF JAPAN Bd. 2003, Nr. 12, 5. Dezember 2003 (2003-12-05) -& JP 2003 289635 A (MITSUI HIGH TEC INC), 10. Oktober 2003 (2003-10-10)
- PATENT ABSTRACTS OF JAPAN Bd. 2003, Nr. 11, 5. November 2003 (2003-11-05) -& JP 2003 181572 A (NIPPON KOKAN LIGHT STEEL KK), 2. Juli 2003 (2003-07-02)
- PATENT ABSTRACTS OF JAPAN Bd. 006, Nr. 260 (M-180), 18. Dezember 1982 (1982-12-18) -& JP 57 154332 A (KURODA SEIKOU KK), 24. September 1982 (1982-09-24)
- FACKLAM T ET AL: "SCHUTZLEITERVERBINDUNG IN DRUCKFUGETECHNIK" ELEKTROTECHNISCHE ZEITSCHRIFT - ETZ, VDE VERLAG GMBH. BERLIN, DE, Bd. 109, Nr. 24, 1. Dezember 1988 (1988-12-01), Seiten 1126-1130, XP000120083 ISSN: 0948-7387

## Beschreibung

Die Erfindung betrifft ein Verfahren und eine Vorrichtung zum Fixieren von aufeinander liegenden oder aneinander anliegenden Fixierabschnitten von mindestens zwei Teilen, insbesondere Blechteilen, relativ zueinander, wobei die Fixierabschnitte durch einen Stempel verformt werden.

Ein gattungsgemäßes Verfahren und eine gattungsgemäße Vorrichtung, wie in den Oberbegriffen der unabhängigen Ansprüche definiert, sind aus der Druckschrift "Schutzleiterverbindung in Druckfugetechnik", Facklam T., Elektrotechnische Zeitschrift-ETZ, VDE Verlag GmbH Berlin, Bd.109, Nr.24, 1988, bekannt.

Aus der deutschen Offenlegungsschrift DE 199 29 375 A1 ist ein Verfahren zum Durchsetzfügen aufeinander liegender dünner Platten oder Plattenabschnitte bekannt, bei denen übereinander liegende Flächenteile der Platten miteinander in eine Tiefziehöffnung tief gezogen werden und die tief gezogenen Flächenteile breit gequetscht werden, unter Begrenzung der Ausdehnung in einander abgewandten Querrichtungen und in Tiefziehrichtung. Zum formschlüssigen Verhaken der Platten hintergreift der tief gezogene und gequetschte Flächenteil einer zweiten oder darüber liegenden Platte die erste unterste Platte. Unter plastischer Verformung des Plattenmaterials entsteht eine Fügeverbindungsstelle. Beim Quetschvorgang greifen an der Bodenfläche der Tiefziehöffnung vorhandene in Richtung Flächenteil weisende Stirnkanten von Vertiefungen in das Flächenteil und behindern dieses am radial nach außen Fließen. In die sich dadurch ergebenden radialen Freiräume fließt verdrängtes Material aus dem zweiten oder darüber liegenden Flächenteil. Aus der deutschen Offenlegungsschrift DE 103 15 718 A1 ist eine Vorrichtung mit einer an einer Pressenvorrichtung angeordneten, eine Tiefziehöffnung aufweisenden Gesenk und mit einem in Richtung Gesenk angetriebenen Formstempel zum nietartigen Verbinden von Bauteilen mit mindestens einer Platte bekannt. Die Vorrichtung weist einen radialen Abstand zwischen den Seitenwänden der Tiefziehöffnung und den Mantelflächen des Formstempels zur Aufnahme des beim Fügevorgang verdrängten Plattenmaterials auf. Die Tiefziehöffnung ist im Gesenk in radialer und axialer Richtung als Sacköffnung ausgebildet, deren Seitenwände, wie die radiale Mantelfläche des Formstempels in Bewegungsrichtung desselben verlaufen und wie der Boden der Tiefziehöffnung an sich unnachgiebig sind. Die Seitenwände der Tiefziehöffnung und/oder die Mantelflächen des Formstempels weisen einen profilierten Querschnitt auf. Die Abwicklung dieser Seitenwände beziehungsweise Mantelfläche ist jeweils länger als die Abwicklung eines innerhalb desselben Bereichs gelegenen möglichen Kreises. Bei den bekannten Verfahren und Vorrichtungen wirken relativ große Druckkräfte, die benötigt werden, um das Material zum Fließen zu bringen.

Aufgabe der Erfindung ist es, ein Verfahren und eine Vorrichtung zum Fixieren von aufeinander liegenden oder aneinander anliegenden Fixierabschnitten von mindestens zwei Teilen relativ zueinander, wobei die Fixierabschnitte durch einen Stempel verformt werden, zu schaffen, die auf einfache Art und Weise kostengünstig realisierbar sind, und dennoch ein Lösen der Fixierabschnitte voneinander, zumindest kurzfristig, sicher verhindern.

Die Aufgabe ist durch ein Verfahren gemäß Anspruch 1 gelöst. Durch das erfindungsgemäße Verfahren wird erreicht, dass sich die Fixierabschnitte ineinander verkrallen, ohne dass eine Materialverdichtung beziehungsweise ein Fließen oder Tiefziehen von Material in einer gegenüber dem Stempel angeordneten Matrize erfolgt. Das liefert den Vorteil, dass bei dem erfindungsgemäßen Verfahren deutlich geringere Kräfte auf den Stempel aufgebracht werden müssen als bei den bekannten Verfahren.

Die Fixierabschnitte weisen Bereiche auf, die zwar durch den Stempel beaufschlagt, aber nicht durchtrennt werden. In diesen Bereichen bleibt die Anbindung der Fixierabschnitte an die zugehörigen Teile bestehen. Daher werden diese Bereiche als Anbindungsbereiche bezeichnet.

Ein Fixierabschnitt wird durch den Stempel teilweise aus der Oberfläche des Fixierabschnitts heraus gedrückt. Dadurch wird erreicht, dass sich die Fixierabschnitte ineinander verkrallen.

Die relativ zueinander zu fixierenden Fixierabschnitte werden zwischen dem Stempel und einem Gegenhalter angeordnet. Der Gegenhalter dient lediglich dazu, die Teile in Position zu halten, wenn der Stempel gegen die Fixierabschnitte gedrückt wird. Der Gegenhalter übt nicht die Funktion eines Gesenks oder einer Matrize aus.

Die oben angegebene Aufgabe ist auch durch eine Vorrichtung gemäß Anspruch 2 gelöst. Der Trennbereich des Stempels sorgt dafür, dass die Fixierabschnitte teilweise durchtrennt werden. Der Anbindungsbereich des Stempels dient allenfalls dazu, die Fixierabschnitte zu verformen, nicht aber zu durchtrennen.

Ein bevorzugtes Ausführungsbeispiel der Vorrichtung ist dadurch gekennzeichnet, dass die Stirnfläche des Stempels im Anbindungsbereich nicht durchgehend ausgebildet, sondern unterbrochen ist. Dadurch wird erreicht, dass der Stempel im Anbindungsbereich, wenn überhaupt, erst später und weniger stark mit dem jeweiligen Fixierabschnitt in Kontakt kommt.

Ein weiteres bevorzugtes Ausführungsbeispiel der Vorrichtung ist dadurch gekennzeichnet, dass der Stempel im Wesentlichen die Gestalt eines Kreiszylinders aufweist. Der Kreiszylinder weist eine kreisförmige Stirnfläche auf, die im Anbindungsbereich, zum Beispiel durch eine Vertiefung, unterbrochen ist.

Ein weiteres bevorzugtes Ausführungsbeispiel der Vorrichtung ist dadurch gekennzeichnet, dass der Stempel eine abgeschrägte Fläche aufweist. Durch die abgeschrägte Fläche wird die Stirnfläche des Stempels unterbrochen, um den Anbindungsbereich zu schaffen.

Ein weiteres bevorzugtes Ausführungsbeispiel der Vorrichtung ist dadurch gekennzeichnet, dass der Stempel im Wesentlichen die Gestalt eines Quaders aufweist. Der Quader weist eine rechteckige Stirnfläche auf, die im Anbindungsbereich, zum Beispiel durch eine Vertiefung, unterbrochen ist.

Ein weiteres bevorzugtes Ausführungsbeispiel der Vorrichtung ist dadurch gekennzeichnet, dass die Stirnfläche des Stempels eine Kerbe aufweist. Durch die Kerbe, die vorzugsweise durchgehend ausgebildet ist, wird die Stirnfläche des Stempels unterbrochen, um den Anbindungsbereich zu schaffen.

Erfindungsgemäß wirkt der Stempel mit einem Gegenhalter zusammen, der eine Aufnahmeöffnung für den Stempel aufweist, deren Abmessungen etwas größer als die des Stempels sind. Dadurch wird erreicht, dass die Fixierabschnitte nicht mit dem Gegenhalter in Berührung kommen, wenn sie verformt werden.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine perspektivische Darstellung eines Form- und Trennstempels gemäß einem ersten Ausführungsbeispiel;
- Figur 2: eine Seitenansicht des Form- und Trennstempels aus Figur 1;
- Figur 3: eine Schnittdarstellung von zwei aneinander anliegenden Blechteilen beim Verformen mit einem Form- und Trennstempel, wie er in den Figuren 1 und 2 gezeigt ist;
- Figur 4a: eine perspektivische Darstellung eines Form- und Trennstempels gemäß einem zweiten Ausführungsbeispiel;
- Figur 4b: eine perspektivische Darstellung eines Form- und Trennstempels gemäß einer Variante des zweiten Ausführungsbeispiels;
- Figur 5: zwei aneinander anliegende Blechteile beim Verformen mit einem Form- und Trennstempel, wie er in Figur 4 gezeigt ist;
- Figur 6: eine perspektivische Darstellung eines Form- und Trennstempels gemäß einem dritten Ausführungsbeispiel und
- Figur 7: eine Seitenansicht des in Figur 6 dargestellten Form- und Trennstempels.

In den Figuren 1 und 2 ist ein Form- und Trennstempel 1 in verschiedenen Ansichten dargestellt. Der Form- und Trennstempel 1 hat im Wesentlichen die Gestalt eines Kreiszylinders 3, der an einem Ende 4 abgeschnitten dargestellt ist. An dem anderen Ende 8 ist die Stirnfläche des Kreiszylinders 3 in einen Trennbereich 8, der im Wesentlichen die Gestalt eines Halbkreises aufweist, und einen Anbindungsbereich 9 unterteilt, der abgeschrägt ist. Der Kreiszylinder 3 hat vorzugsweise eine Dicke von 1,0 bis 1,5 mm.

In Figur 3 ist der Form- und Trennstempel 1 aus den Figuren 1 und 2 beim Verformen von zwei Blechteilen 11 und 12 dargestellt. Der Form- und Trennstempel 1 wirkt mit einem Gegenhalter 15 zusammen, der eine Bohrung 17 aufweist, deren Durchmesser etwas größer als der Außendurchmesser des Form- und Trennstempels 1 ist. Der Form- und Trennstempel 1 ist mit seinem Ende 6 so in das Blechteil 11 eingetaucht, dass das Blechteil 11 im Bereich der Angriffsfläche des Form- und Trennstempels 1 in das Blechteil 12 gedrückt wird. Die Eintauchtiefe, die Eintauchgeschwindigkeit, die Stempelform, die Härte und die Dicke des Materials und der Oberfläche des Stempels beeinflussen die Verformung. Die Stempelform gewährleistet, dass der ansonsten beim Stanzen anfallende Abfall an die Blechteile angebunden bleibt.

Durch den Trennbereich 8 des Form- und Trennstempels 1 wurde das Material beider Blechteile 11 und 12 teilweise durchtrennt. Durch den Anbindungsbereich 9 des Form- und Trennstempels 1 wird erreicht, dass die durchtrennten Abschnitte der Blechteile 11 und 12 an die jeweiligen Blechteile angebunden bleiben.

In Figur 4a ist ein Stempel 21 dargestellt, der im Wesentlichen die Gestalt eines Quaders 23 aufweist. Ein Ende 24 des Quaders 23 ist abgeschnitten dargestellt. Die Stirnfläche am anderen Ende 26 des Quaders 23 weist zwei Trennbereiche 27, 28 auf, die durch eine Kerbe 29 getrennt sind. Die Kerbe 29 wird von zwei Anbindungsflächen 31, 32 gebildet, die in einem Winkel von etwa 100° zueinander angeordnet sind.

In Figur 4b ist ein Flachstempel 21' dargestellt, der nur einen Trennbereich 28' aufweist. Der Stempel 21' weist eine abgeschrägte Fläche 32' auf, deren Schrägungswinkel, etwa 45 Grad beträgt. Die Dicke des Flachstempels 21' beträgt 1,0 bis 1,5 mm. Durch den nur einseitig ausgebildeten Trennbereich können unerwünschte Verformungen im Pointbereich vermieden werden.

In Figur 5 sieht man, dass der Form und Trennstempel 21 mit einem Gegenhalter 35 zusammenwirkt, der eine im Wesentlichen rechteckförmige Aussparung 37 aufweist, deren Abmessungen etwas größer als die Außenabmessungen des Form- und Trennstempels 21 sind.

Durch die beiden Trennbereiche 27, 28 sind zwei Blechteile 11 und 12 an zwei Stellen durchtrennt, wie beim Stanzen. Durch die Anbindungsflächen 31, 32, welche die Kerbe 29 bilden, bleibt das Material an die Blechteile 11 und 12 angebunden. Es entsteht kein Abfall, wie beim Stanzen sonst üblich.

In den Figuren 6 und 7 ist ein weiteres Ausführungsbeispiel eines Form- und Trennstempels 41 dargestellt, der im Wesentlichen die Gestalt eines Kreiszylinders 43 aufweist. Der Kreiszylinder 43 ist in den Figuren 6 und 7 an einem Ende 44 abgeschnitten dargestellt. Die Stirnfläche am anderen Ende 46 des Form- und Trennstempels 41 weist zwei Trennbereiche 47, 48 auf, die durch eine Kerbe 49 geteilt sind.

## Patentansprüche

1. Verfahren zum Fixieren von aufeinander liegenden oder aneinander anliegenden Fixierabschnitten von mindestens zwei Teilen (11,12), insbesondere Blechteilen, relativ zueinander, wobei die Fixierabschnitte durch einen Stempel (1;21;41) verformt werden, wobei der Stempel (1;21;41) so von einer Seite gegen einen der Fixierabschnitte gedrückt wird, dass der mit dem Stempel beaufschlagte Fixierabschnitt in den daran anliegenden Fixierabschnitt hinein gedrückt wird, und dass die Fixierabschnitte teilweise durchtrennt werden, wobei die Fixierabschnitte Bereiche aufweisen, die zwar durch den Stempel (1;21;41) beaufschlagt, aber nicht durchtrennt werden, wobei ein Fixierabschnitt durch den Stempel (1;21;41) teilweise aus der Oberfläche des Fixierabschnitts heraus gedrückt wird, und wobei die relativ zueinander zu fixierenden Fixierabschnitte zwischen dem Stempel (1;21;41) und einem Gegenhalter (15;35) angeordnet werden
**dadurch gekennzeichnet, dass** der Stempel (1:21:41) mit einem Gegenhalter (15;35) zusammenwirkt, der eine Aufnahmeöffnung (17;37) für den Stempel aufweist, deren Abmessungen etwas größer als die des Stempels sind, so dass sich die Fixierabschnitte ineinander verkrallen, ohne dass eine Materialverdichtung erfolgt.

2. Vorrichtung zum Fixieren von aufeinander liegenden oder aneinander anliegenden Fixierabschnitten von mindestens zwei Teilen (11,12), insbesondere Blechteilen, relativ zueinander, wobei die Fixierabschnitte durch einen Stempel (1;21;41) verformt werden, gemäß einem Verfahren nach einem der vorhergehenden Ansprüche, wobei der Stempel (1;21;41) mindestens einen Trennbereich (8;27,28;47,48) und mindestens einen Anbindungsbereich (9;31,32;49) aufweist, **dadurch gekennzeichnet, dass** der Stempel (1;21;41) mit einem Gegenhalter (15;35) zusammenwirkt, der eine Aufnahmeöffnung (17;37) für den Stempel aufweist, deren Abmessungen etwas größer als die des Stempels sind.

3. Vorrichtung nach Anspruch 2, **dadurch gekennzeichnet, dass** die Stirnfläche des Stempels (1;21;41) im Anbindungsbereich (9;31,32;49) nicht durchgehend ausgebildet, sondern unterbrochen ist.

4. Vorrichtung nach Anspruch 2 oder 3, **dadurch gekennzeichnet, dass** der Stempel (1;41) im Wesentlichen die Gestalt eines Kreiszylinders aufweist.

5. Vorrichtung nach Anspruch 4, **dadurch gekennzeichnet, dass** der Stempel (1) eine abgeschrägte Fläche (9) aufweist.

6. Vorrichtung nach Anspruch 2 oder 3, **dadurch gekennzeichnet, dass** der Stempel (21) im Wesentlichen die Gestalt eines Quaders aufweist.

7. Vorrichtung nach einem der Ansprüche 4 bis 6, **dadurch gekennzeichnet, dass** die Stirnfläche des Stempels (21;41) eine Kerbe (29;49) aufweist.

## Claims

1. A process for joining relative to one another joining sections of at least two parts (11, 12), in particular plate parts, lying on top of or adjacent to one another, the joining sections being shaped by a stamp (1; 21; 41), said stamp (1; 21; 41) being pressed against one of the joining sections from one side in such a manner that the joining section hit by the stamp is pressed into the joining section next to it and the joining sections are partially cut through, the joining sections having areas which although hit by the stamp (1; 21; 41) are not cut through, one joining section being pushed partially out of the surface of the joining surface by the stamp (1; 21; 41) and the joining sections to be joined relative to one another being positioned between the stamp (1; 21; 41) and a pressure pad (15;35),
**characterised in that**
the stamp (1; 21; 41) co-operates with a pressure pad (15;35) which has a receiving opening (17; 37) for the stamp with dimensions which are somewhat greater than those of the stamp in such a manner that the joining sections are forced into one another without any material compression taking place.

2. A device for joining relative to one another joining sections of at least two parts (11, 12), in particular plate parts, lying on top of or adjacent to one another, said fixing sections being shaped by a stamp (1;21;41) in accordance with a process as disclosed in one of the preceding claims, said stamp (1; 21; 41) having at least one separating area (8; 27, 28; 47, 48) and at least one connecting area (9; 31, 32; 49),
**characterised in that**
the stamp (1; 21; 41) co-operates with a pressure pad (15;35) which has a receiving opening (17; 37) for the stamp with dimensions which are somewhat greater than those of the stamp.

3. A device in accordance with claim 2,
**characterised in that**
in the connecting area (9; 31, 32; 49) the front face of the stamp (1; 21;41) is not continuous but broken.

4. A device in accordance with claim 2 or 3,
**characterised in that**
the stamp (1; 41) is essentially the shape of a regular cylinder.

5. A device in accordance with claim 4,
**characterised in that**
the stamp (1) has an angled face (9).

6. A device in accordance with claim 2 or 3,
**characterised in that**
the stamp (21) is essentially cuboid in shape.

7. A device in accordance with one of claims 4 to 6,
**characterised in that**
the front face of the stamp (21; 41) has a notch (29; 49).

## Revendications

1. Procédé permettant de fixer des parties de fixation placées l'une sur l'autre ou contiguës l'une à l'autre, d'au moins deux pièces (11, 12), en particulier des pièces en tôle, l'une par rapport à l'autre, où les parties de fixation sont déformées par un poinçon (1 ; 21 ; 41), où le poinçon (1 ; 21 ; 41) est poussé, d'un côté, contre l'une des parties de fixation, de manière telle que la partie de fixation sollicitée par le poinçon soit poussée à l'intérieur de la partie fixation contiguë à celle-ci, et que les parties de fixation soient partiellement sectionnées, où les parties de fixation présentent des zones qui sont certes sollicitées par le poinçon (1 ; 21 ; 41) mais non sectionnées, où une partie de fixation est repoussée par le poinçon (1 ; 21 ; 41), partiellement hors de la surface de la partie de fixation, et où les parties de fixation à fixer l'une par rapport à l'autre sont disposées entre le poinçon (1 ; 21 ; 41) et un serre-pièce (15 ; 35),
**caractérisé en ce que** le poinçon (1 ; 21 ; 41) agit de façon conjointe avec un serre-pièce (15 ; 35) qui présente, pour le poinçon, une ouverture de logement (17 ; 37) dont les dimensions sont un peu plus grandes que celles du poinçon, de sorte que les parties de fixation s'imbriquent entre elles, sans qu'il se produise une compression de matière.

2. Dispositif permettant de fixer des parties de fixation placées l'une au-dessus de l'autre ou contiguës l'une à l'autre, d'au moins deux pièces (11, 12), en particulier des pièces en tôle, l'une par rapport à l'autre, où les parties de fixation sont déformées par un poinçon (1 ; 21 ; 41), conformément à un procédé selon la revendication précédente, où le poinçon (1 ; 21 ; 41) présente au moins une zone de sectionnement (8 ; 27, 28 ; 47, 48) et au moins une zone de jonction (9 ; 31, 32 ; 49),
**caractérisé en ce que** le poinçon (1 ; 21 ; 41) agit de façon conjointe avec un serre-pièce (15 ; 35) qui présente, pour le poinçon, une ouverture de logement (17 ; 37) dont les dimensions sont un peu plus grandes que celles du poinçon.

3. Dispositif selon la revendication 2, **caractérisé en ce que** la surface frontale du poinçon (1 ; 21 ; 41) est configurée, dans la zone de jonction (9 ; 31, 32 ; 49), non pas de façon continue mais de façon discontinue.

4. Dispositif selon la revendication 2 ou 3, **caractérisé en ce que** le poinçon (1 ; 41) présente sensiblement la forme d'un cylindre circulaire.

5. Dispositif selon la revendication 4, **caractérisé en ce que** le poinçon (1) présente une surface chanfreinée (9).

6. Dispositif selon la revendication 2 ou 3, **caractérisé en ce que** le poinçon (21) présente sensiblement la forme d'un parallélépipède.

7. Dispositif selon l'une quelconque des revendications 4 à 6, **caractérisé en ce que** la surface frontale du poinçon (21 ; 41) présente une entaille (29 ; 49).
